# EUROPÄISCHE PATENTSCHRIFT

(11) **EP 2 573 278 B1**
(45) Veröffentlichungstag und Bekanntmachung des Hinweises auf die Patenterteilung: **01.05.2019**
(21) Anmeldenummer: 12181235.8
(22) Anmeldetag: 21.08.2012
(51) Int. Cl.: E02F 3/36

(54) **Werkzeugträger**
Tool carrier
Porte-outil

(30) Priorität: 23.09.2011 DE 102011083350
(43) Veröffentlichungstag der Anmeldung: 27.03.2013
(73) Patentinhaber: Deere & Company, Moline, IL 61265 (US)
(72) Erfinder: Le Roux, Gwennael, 70100 Apremont (FR); Faivre, Damien, 70100 Apremount (FR)
(74) Vertreter: Reichert, Christian

(56) Entgegenhaltungen:
- EP-A1- 1 312 720
- EP-A2- 1 586 709
- DE-A1-102004 010 642
- KR-Y1- 200 413 756
- SE-C2- 507 332
- US-A1- 2005 072 582
- US-A1- 2006 018 746
- US-B2- 6 896 070

## Beschreibung

Die Erfindung betrifft einen Werkzeugträger für ein Ladefahrzeug, mit einem Werkzeugträgerrahmen und am Werkzeugträgerrahmen ausgebildeten Werkzeugaufnahmen.

Es ist bekannt, Ladefahrzeuge, insbesondere mit einem Frontlader bestückte landwirtschaftliche Schlepper, aber auch Baufahrzeuge wie Radlader oder auch Teleskoplader mit verschiedenen Werkzeugen zu bestücken. So können beispielsweise Ladegabeln, Lanzen, Greifer oder Schaufeln als Ladewerkzeug eingesetzt werden. Die Werkzeuge werden üblicherweise an sogenannten Werkzeugträgern angeschlossen bzw. von diesen durch entsprechende Aufnahmeeinrichtungen aufgenommen. Die Werkzeugträger sind dabei üblicherweise fest mit dem vorderen Ende der Schwinge oder dem Ausleger des Ladefahrzeugs verbunden, wobei die an den Werkzeugträgern ausgebildeten Aufnahmeeinrichtungen eine Schnittstelle zum Werkzeug darstellen und es ermöglichen, dass die Werkzeuge zum einen austauschbar bzw. auswechselbar sind zum anderen aber auch entsprechend gesichert mit dem Werkzeugträger verbunden werden können. Die Aufnahmeeinrichtungen weisen dabei üblicherweise Werkzeugaufnahmen, in die das entsprechende Werkzeug eingehängt wird, sowie eine Verriegelung auf, mit der das Werkzeug nach dem Einhängen am Werkzeugträger verriegelt wird.

Ferner haben sich bei den Herstellern von Werkzeugen bzw. Ladefahrzeugen im Laufe der Zeit verschiedene Anhängestandards für Werkzeug und Werkzeugträger etabliert, so dass in der Regel Werkzeuge eines Anhängestandards nur von einem Werkzeugträger desselben Anhängestandards aufgenommen werden können, wobei die Hersteller üblicher nur einen Standard vertreten. Dies hat zur Folge, dass der Betreiber eines Ladefahrzeugs bei der Auswahl seines Werkzeugs bzw. seines Herstellers den Anhängestandard seines Werkzeugs bzw. Werkzeugträgers berücksichtigen muss. Dies gilt umgekehrt auch für die Auswahl eines Werkzeugträgers bzw. eines Ladefahrzeugs, falls der Verbraucher schon über ein oder mehrere Werkzeuge eines bestimmten Anhängestandards verfügt. So kennzeichnet sich beispielsweise der als ISO-Standard (ISO 23206) bekannte Anhängestandard dadurch, dass am Werkzeug u-förmige oder hakenförmige Einhängeteile ausgebildet sind und die am Werkzeugträger ausgebildete Aufnahmeeinrichtung bolzenförmige Aufnahmeteile aufweist, die zur Aufnahme der u-förmigen bzw. hakenförmigen Einhängeteile am Werkzeug dienen. Ein weiterer Standard sieht beispielsweise eine umgekehrte Aufnahmeanordnung vor, so dass am Werkzeug bolzenförmige Einhängeteile ausgebildet sind und die am Werkzeugträger ausgebildete Aufnahmeeinrichtung u-förmige oder hakenförmige Aufnahmeteile aufweist, die zur Aufnahme der bolzenförmigen Einhängeteile am Werkzeug dienen. Ferner können Bolzen- als auch Hakenform variieren, so dass sich weitere verschiedene Anhängestandards ergeben. Um die oben genannte Abhängigkeit von einem bestimmten Anhängestandard zu umgehen, wurden Werkzeugträger entworfen, die das Anhängen von Werkzeugen von mehr als einem Anhängestandard ermöglichen.

EP 1 586 709 B1 offenbart einen solchen Werkzeugträger, wobei die Aufnahmeeinrichtung kennzeichnender Weise schwenkbare Aufnahmeteile aufweist. Die Aufnahmeteile können aus einer unteren Position in eine obere Position verschwenkt werden, wobei in der unteren Position zur Aufnahme eines Werkzeugs mit erstem Anhängestandard oberhalb der Aufnahmeteile jeweils ein lösbarer Aufnahmebolzen am Werkzeugträgerrahmen ausgebildet ist. In der oberen Position wird derselbe Aufnahmebolzen als Arretierbolzen für das Aufnahmeteil verwendet, wobei anstelle des Aufnahmebolzens am Werkzeugträgerrahmen am freien Ende des Aufnahmeteils eine u-förmige bzw. hakenförmige Aufnahme zur Aufnahme eines am Werkzeug ausgebildeten Einhängebolzens ausgebildet ist. Diese Art von Aufnahmeeinrichtung ist material- und kostenintensiv. Ferner ist die Verriegelung des schwenkbaren Aufnahmeteils durch den lösbaren Aufnahmebolzen umständlich und aufwändig. Des Weiteren ist ein derartiger Werkzeugträger auf zwei Anhängestandards beschränkt. Bei Verschwenken der Aufnahmeeinrichtung von dem einen auf den anderen Anhängestandard wird des Weiteren auch die Winkelstellung des Werkzeugs zur Bodenhorizontalen verändert, die von einem Betreiber berücksichtigt und gegebenenfalls kompensiert werden muss.

Es ist ferner auch bekannt einen Werkzeugträger-Adapterrahmen an die vorhandene Aufnahmeeinrichtung zu hängen, wobei der Adapterrahmen wiederum eine Aufnahmeeinrichtung für einen anderen Anhängestandard aufweist. Dies gestaltet sich ebenfalls als sehr materialaufwendig und ferner werden bei Verwendung derartiger Adapterrahmen meist auch die Winkelstellungen des Werkzeugs zur Bodenhorizontalen verändert, die von einem Betreiber berücksichtigt und gegebenenfalls kompensiert werden müssen.

Ferner offenbart die SE 507 332 C2 einen Werkzeugträger eines Ladefahrzeugs mit einem Werkzeugträgerrahmen, an den hakenförmige Adapterelemente über eine Bolzenverbindung montierbar sind, um ein Werkzeug eines anderen Anhängestandards aufzunehmen.

In der US 2006/018746 A1 wird zur Lösung eines ähnlichen Problems vorgeschlagen, Adapterelemente zu verwenden, an denen ein Bolzenteil oder Schaft ausgebildet ist, mit dem die Adapterelemente in verschiedene am Werkzeugrahmen ausgebildete Bohrungen platziert werden können.

Des Weiteren offenbart die DE 10 2004 010642 A1 eine Kupplungsvorrichtung für einen Rahmen für ein Dreipunktaufhängung, wobei verschiedene Adapterelemente zum Anhängen eines Werkzeugs über eine Bolzenverbindung an den Rahmen montierbar sind.

Die der Erfindung zugrunde liegende Aufgabe wird darin gesehen, eine alternative und Lösung zur Bereitstellung eines Werkzeugträgers für mehrere Anhängestandards vorzuschlagen, die vorzugsweise die oben genannten Probleme überwindet.

Die Aufgabe wird erfindungsgemäß durch die Lehre des Patentanspruchs 1 gelöst. Weitere vorteilhafte Ausgestaltungen und Weiterbildungen der Erfindung gehen aus den Unteransprüchen hervor.

Erfindungsgemäß weist ein Werkzeugträger der eingangs genannten Art Werkzeugaufnahmen auf, die als Steckelemente mit einer schlitzförmigen Aussparung ausgebildet und am Werkzeugträgerrahmen sind Aufnahmesteckplätze mit einem stegförmigen Halteblech ausgebildet, wobei die als Steckelemente ausgebildeten Werkzeugaufnahmen auf die Aufnahmesteckplätze aufsteckbar sind, indem die Schlitze das jeweilige Halteblech aufnehmen. Somit sind die Aufnahmesteckplätze variabel nutzbar, indem verschiedenartige, an verschiedene Anhängestandards angepasste Werkzeugaufnahmen, als Steckelemente ausgebildet sind und je nach Bedarf bzw. je nach Verwendung eines Werkzeugs mit einem bestimmten Anhängestandard auf die Aufnahmesteckplätze aufgesteckt werden können. Der Werkzeugträger und insbesondere der Werkzeugträgerrahmen bleiben dabei unverändert und sind damit für verschiedene Anhängestandards von Werkzeugen kompatibel. Auch die Verwendung eines Adapterrahmens und die damit verbundenen Nachteile entfallen.

Die an den Aufnahmesteckplätzen aufsteckbaren Steckelemente sind derart ausgebildet, dass sie zur Aufnahme eines Werkzeugs eines ersten oder zweiten Anhängestandards ausgebildet sind. Auch kann ein dritter oder weiterer Anhängestandard vorgesehen sein, da die Steckelemente an die verschiedenen bekannten Anhängestandards angepasst und entsprechend verwendet werden können. Üblicherweise werden für einen Anhängestandard je eine Werkzeugaufnahme auf jeder Seite des Werkzeugträgerrahmens vorgesehen.

Die Steckelemente zur Aufnahme eines Werkzeugs eines ersten oder zweiten Anhängestandards sind durch Steckelemente zur Aufnahme eines Werkzeugs eines zweiten bzw. ersten Anhängestandards austauschbar, wobei die Steckelemente zur Aufnahme eines Werkzeugs eines zweiten bzw. ersten Anhängestandards anstelle der Steckelemente zur Aufnahme eines Werkzeugs eines ersten bzw. zweiten Anhängestandards an den Aufnahmesteckplätzen aufsteckbar sind. Dies wird erforderlich, wenn ein Werkzeug eines ersten Anhängestandards durch ein Werkzeug eines zweiten oder weiteren Anhängestandards ausgewechselt wird bzw. werden soll. Bei den im Stand der Technik bekannten Werkzeugträgern müssen üblicherweise für solche Maßnahmen der Werkzeugträger gewechselt werden, ein Adapterrahmen verwendet oder die Aufnahmen am Werkzeugträger auf andere Weise aufwändig angepasst oder montageintensiv ausgetauscht werden.

An dem Werkzeugträgerrahmen können Verwahrungssteckplätze zur Verwahrung der Steckelemente ausgebildet sein. Dort können dann die Steckelemente zur Aufnahme eines Werkzeugs eines ersten Anhängestandards angeordnet bzw. verwahrt werden, wenn die Steckelemente zur Aufnahme eines Werkzeugs eines zweiten Anhängestandards an den Aufnahmesteckplätzen angeordnet sind und umgekehrt. Damit sind am Werkzeugträger Werkzeugaufnahmen in Form von Steckelementen verschiedener Anhängestandards stets griffbereit, so dass der Werkzeugträger von einen Anhängestandard in einen anderen (zweiten oder weiteren) Anhängestandard in kürzester Zeit und ohne wesentlichen Montageaufwand umgerüstet werden kann.

Die Steckelemente können zur Aufnahme eines Werkzeugs eines ersten oder zweiten Anhängestandards derart ausgebildet sein, dass ein u-förmiger Aufnahmeteil zur Aufnahme eines an dem Werkzeug ausgebildeten Einhängebolzens ausgebildet ist. Der u-förmige Aufnahmeteil ist dabei im wesentlichen nach oben geöffnet ausgerichtet, so dass das Werkzeug in die Aufnahmeeinrichtung des Werkzeugträgers von oben herab eingehängt werden kann. Dies entspricht einem Anhängestandard, der von verschiedenen Herstellern von Ladefahrzeugen, insbesondere von Frontladerherstellern, oder auch von Werkzeugherstellern bevorzugt verwendet wird und dem Anhängestandard nach ISO 23206 verschieden ist. Die u-förmigen oder auch hakenförmigen Aufnahmeteile am Steckelement können dabei verschiedene Ausmessungen annehmen, die auf verschiedene Durchmesser und Längen der am Werkzeug angeordneten Einhängebolzen angepasst sind.

Die Steckelemente können zur Aufnahme eines Werkzeugs eines ersten oder zweiten Anhängestandards derart ausgebildet sein, dass an den Steckelementen zur Aufnahme eines Werkzeugs eines ersten oder zweiten (oder weiteren) Anhängestandards ein bolzenförmiger Aufnahmeteil zur Aufnahme eines an dem Werkzeug ausgebildeten u-förmigen bzw. hakenförmigen Einhängeteils ausgebildet ist. Der u-förmige bzw. hakenförmige Einhängeteil am Werkzeug ist dabei im wesentlichen nach unten geöffnet ausgerichtet, so dass das Werkzeug von oben herab in die Aufnahmeeinrichtung des Werkzeugträgers eingehängt werden kann. Dies entspricht einem Anhängestandard, der ebenfalls von verschiedenen Herstellern von Ladefahrzeugen, insbesondere von Frontladerherstellern, oder auch von Werkzeugherstellern bevorzugt verwendet wird und dem Anhängestandard nach ISO 23206 entspricht oder diesem ähnlich ist. Die Aufnahmebolzen am Steckelement können dabei verschiedene Ausmessungen in Durchmesser und Länge annehmen, die an die Geometrie der am Werkzeug angeordneten u-förmigen oder auch hakenförmigen Einhängeteile entsprechend angepasst sind. Insbesondere sind ISO 23206 ähnliche Anhängestandards bekannt, die sich darin unterschieden, dass die Durchmesser der Aufnahmebolzen geringer oder größer ausfallen. Dies kann entsprechend bei Verwendung von verschiedenen Steckelementen als Aufnahmeeinrichtung einfach berücksichtigt werden.

An dem Aufnahmesteckplatz für ein Steckelement ist ein Halteblech ausgebildet, auf das wenigstens ein Steckelement aufsteckbar ist, wobei an dem Steckelement wenigstens eine Aussparung ausgebildet ist, in die das Halteblech einführbar ist. Durch einfaches Einführen des stegförmigen Halteblechs, welches fest mit dem Werkzeugträgerrahmen verbunden ist, in die schlitzförmige Aussparung am Steckelement, findet das Steckelement einen festen Halt am Werkzeugträgerrahmen. Zur Erhöhung der Stabilität bzw. Festigkeit kann mehr als eine Aussparung an einem Steckelement ausgebildet sein, insbesondere zwei gegenüberliegende Aussparungen, die in Form von Schlitzen ausgebildet sind. Das jeweilige Steckelement wird dabei so in den Aufnahmesteckplatz geführt, dass die Schlitze bzw. Aussparungen das Halteblech aufnehmen. Auch andere Formen von Steckverbindungen können sinnvollerweise ausgebildet sein, beispielsweise auch eine umgekehrte Ausführung, bei der das Steckelement ein Halteblech aufweist, welches in entsprechende Aussparungen am Werkzeugträgerrahmen geschoben bzw. gesteckt wird. Auch eine bolzenförmige Steckverbindung ist denkbar, bei der am Steckelement ein Steckbolzen ausgebildet ist, der in eine entsprechende Bohrung am Werkzeugträgerrahmen gesteckt wird. Auch hier ist eine umgekehrte Anordnung denkbar.

Zur Sicherung der Steckelemente am Werkzeugträgerrahmen kann an den Aufnahmesteckplätzen ein Riegel zur Verriegelung eines Steckelements ausgebildet sein. Gleiches gilt für die Verwahrungssteckplätze. Der Riegel kann in Form eines einfachen Bolzens oder Federstecker ausgebildet sein. Auch kann ein federvorgespannter Hebel oder eine Raste angeordnet sein, der bzw. die beim Einführen der Steckelemente entsprechend vorgespannt automatisch verriegelt bzw. einrastet. Zum Lösen der Steckelemente kann der Hebel oder die Raste dann entgegen der Vorspannung bewegt bzw. entriegelt werden. Auch andere Formen von Verriegelungen oder Rasten sind denkbar.

Der erfindungsgemäße Werkzeugträger kann an einem Ladefahrzeug oder einem Ladegerät angebracht sein. Dazu gehören Fahrzeuge und Geräte, die zum Bewegen und Transportieren von Gütern geeignet sind, wie insbesondere Frontlader bzw. landwirtschaftliche Schlepper mit Frontlader, Teleskoplader, Radlader oder andere Baufahrzeuge.

Anhand der Zeichnungen, die ein Ausführungsbeispiel der Erfindung zeigen, werden nachfolgend die Erfindung sowie weitere Vorteile und vorteilhafte Weiterbildungen und Ausgestaltungen der Erfindung näher beschrieben und erläutert.

Es zeigt:
- Fig. 1: eine schematische Seitenansicht eines landwirtschaftlichen Ladefahrzeugs mit einem erfindungsgemäßen an einem Frontlader angeordneten Werkzeugträger,
- Fig. 2: eine schematische perspektivische Rückansicht des Werkzeugträgers aus Figur 1 mit Werkzeugaufnahmen an Aufnahmesteckplätzen gemäß einem ersten Anhängestandard,
- Fig. 3: eine schematische perspektivische Vorderansicht des Werkzeugträgers aus Figur 1 mit Werkzeugaufnahmen an Aufnahmesteckplätzen gemäß einem zweiten Anhängestandard,
- Fig. 4: eine schematische perspektivische Vorderansicht des Werkzeugträgers aus Figur 1 in einer Explosionsdarstellung,
- Fig. 5: eine schematische perspektivische Ansicht einer Werkzeugaufnahme aus Figur 2 in einer Explosionsdarstellung,
- Fig. 6: eine schematische perspektivische Ansicht der zusammengesetzten Werkzeugaufnahme aus Figur 5,
- Fig. 7: eine schematische perspektivische Ansicht einer Werkzeugaufnahme aus Figur 3 in einer Explosionsdarstellung,
- Fig. 8: eine schematische perspektivische Ansicht der zusammengesetzten Werkzeugaufnahme aus Figur 7 und
- Fig. 9: eine schematische perspektivische Ansicht eines Federriegels gemäß den Figuren 2 und 3.

Figur 1 zeigt ein Ladefahrzeug 10 bzw. Ladegerät in Form eines landwirtschaftlichen Schleppers 12 mit einem Frontlader 14. Der Frontlader 14 weist zwei an den Schlepper 12 gekoppelte, sich in Längsrichtung des Schleppers 12 nach vorn erstreckende Ladeschwingen 16 auf. Am vorderen Ende der Ladeschwingen 16 erstreckt sich in Querrichtung zu den Ladeschwingen 16 ein Werkzeugträger 18, an dem mittels am Werkzeugträger 18 ausgebildeten Werkzeugaufnahmen 20, 20' ein Ladewerkzeug 21 in Form einer Ladeschaufel aufgenommen ist.

Der Werkzeugträger 18, die Werkzeugaufnahmen 20, 20' sowie diesbezügliche Einzelheiten und Alternativen werden im Folgenden anhand der Figuren 2 bis 9 beschrieben.

Der Werkzeugträger 18 gemäß den Darstellungen in den Figuren 2 bis 4 umfasst einen Werkzeugträgerrahmen 22, der im Detail in der Explosionsdarstellung in Figur 4 zu erkennen ist. Der Werkzeugträgerrahmen ist in einer Schweißkonstruktion hergestellt und umfasst eine obere Querstrebe 24, sowie seitlich angeordnete untere Querstreben 26 und 28. Die Querstreben 26, 28 werden durch vertikal und in Längsrichtung ausgerichtete Profilbleche 30, 32, 34, die gemäß der unteren Querstreben 26, 28 jeweils beidseitig des Werkzeugträgers bzw. symmetrisch zur Werkzeugträgermitte angeordnet sind, miteinander verbunden. Ferner sind mit einer Bohrung 36 versehene Stützbleche 38 vorgesehen, die gemeinsam mit weiteren in den Profilblechen 30, 32, 34 ausgebildeten Bohrungen 40, 42, 44 zur Lagerung und Führung einer Verriegelungseinrichtung 46 dienen. Die Verriegelungseinrichtung 46 in Form eines sich quer zum Werkzeugträger 18 erstreckenden Gestänges ist als solches Stand der Technik und wird hier nicht näher erläutert.

Ferner sind am Werkzeugträgerrahmen 22 Haltebleche 48 angeordnet, die zur Aufnahme der Werkzeugaufnahmen 20 bzw. 20' dienen. Die Haltebleche 48 sind jeweils zwischen den Profilblechen 30 und 32 angeordnet und erstrecken sich im Wesentlichen in Vertikal- und Querrichtung des Werkzeugträgers 18. Die Bereiche an den Halteblechen 48, zwischen den Profilblechen 30, 32, bilden beidseitig des Werkzeugträgers 18 jeweils einen Aufnahmesteckplatz 50 für die Werkzeugaufnahmen 20 bzw. 20'.

Ferner ist am Werkzeugträgerrahmen 22 ein sich quer und vertikal nach unten erstreckendes Blechprofil 52 unterhalb der oberen Querstrebe 24 angeschweißt. An dem Blechprofil 52 erstrecken sich vertikal und in Längsrichtung nach vorn ausgerichtete Blechstege 54, die jeweils einen Verwahrungssteckplatz 56 für die Werkzeugaufnahmen 20 (siehe Figur 3) bzw. 20' (siehe Figur 2) bilden. Die Blechstege 54 sind mit einer Bohrung versehen, durch welches sich jeweils ein Sicherungsstift 58 in Form eines Federsteckers zur Sicherung der auf die Verwahrungssteckplätze 56 aufgesteckten Werkzeugaufnahmen 20 bzw. 20'.

Die Werkzeugaufnahmen 20, 20' sind im Detail in den Figuren 5 und 6 bzw. 7 und 8 dargestellt. Die Werkzeugaufnahmen 20, 20' umfassen jeweils zwei gegenüber angeordnete und sich vertikal und in Längsrichtung erstreckende Seitenbleche 60, 60', zwischen denen sich jeweils vertikal und quer angeordnete Stützbleche 62, 62' erstrecken. Die Seitenbleche 60, 60' sind jeweils mit einer Aussparung 64, 64' in Form eines sich in vertikaler Richtung erstreckenden Schlitzes versehen, wobei die Stützbleche 62, 62' zwischen den Seitenblechen 60, 60' sich gegenüberliegend entlang der ausgebildeten Aussparungen 64, 64' erstrecken. Die Aussparungen 64, 64' sind nach unten hin geöffnet.
Die Werkzeugaufnahmen 20, gemäß der Figuren 5 und 6, weisen oberhalb der Seitenbleche 60 einen u-förmigen, bzw. hakenförmigen oder rinnenförmigen Aufnahmeteil 66 auf, der nach oben hin geöffnet ist und sich in Querrichtung erstreckend auf den Seitenblechen 60 in entsprechende Formpassungen 68 aufgesetzt ist. Alle der in Figuren 5 und 6 bezeichneten Teile sind fest miteinander verbunden, vorzugsweise verschweißt. Die Werkzeugaufnahmen 20 bilden entsprechend ihrer Ausgestaltung ein Steckelement 70, welches zur Aufnahme eines Werkzeugs eines ersten Anhängestandards geeignet, wobei beidseitig am Werkzeug 21 Eihängebolzen (nicht gezeigt) ausgebildet sind, die in die Aufnahmeteile 66 eingehängt werden können.

Die Werkzeugaufnahmen 20', gemäß der Figuren 7 und 8, weisen oberhalb der Seitenbleche 60' einen bolzenförmigen, Aufnahmeteil 66' auf, der zwischen den Seitenblechen 60' und sich in Querrichtung erstreckend angeordnet ist. Alle der in Figuren 7 und 8 bezeichneten Teile sind fest miteinander verbunden, vorzugsweise verschweißt. Die Werkzeugaufnahmen 20' bilden entsprechend ihrer Ausgestaltung ein Steckelement 70', welches zur Aufnahme eines Werkzeugs eines zweiten Anhängestandards geeignet ist, beispielsweise nach ISO 23206, wobei beidseitig am Werkzeug 21 nach unten geöffnete, u-förmige bzw. hakenförmige Eimhängeteile (nicht gezeigt) ausgebildet sind, die auf die Aufnahmeteile 66' aufgehängt werden können.

Ferner sind an den Aufnahmesteckplätzen 50, wie in den Figuren 2 und 3 zu sehen ist, unterhalb der Haltebleche 48 jeweils ein Riegel 71 vorgesehen, der als mit einer Feder 72 vorgespannter Hebel 74 ausgebildet ist. Der Riegel 71 ist im Detail in Figur 9 dargestellt. Der Riegel 71 ist dergestalt ausgebildet, dass der Hebel 74 an einem Ende jeweils an den äußeren Profilblechen 30 gehaltert ist und an seinem anderen Ende jeweils an den mittleren Profilblechen 32 federvorgespannt in einer Rasteinkerbung 76 zur Anlage kommt, wobei die Feder 72 den Hebel in der Rasteinkerbung 76 hält. Ferner sind an den unteren Enden der Seitenbleche 60, 60' an den Steckelementen 70, 70' Einkerbungen 78, 78' vorgesehen (Figur 6 bzw. 8), in die der Hebel 74 einrastet, sobald die Steckelemente 60, 60' auf die jeweiligen Haltebleche 48 geschoben werden. Die Steckelemente 60, 60' sind damit an dem Werkzeugträgerrahmen 22 gegen Verlust gesichert und lösbar fest mit diesem verbunden. Durch Bewegen des Hebels 74 entgegen der Federkraft der Feder 72 kann das jeweilige Steckelement 60, 60' von seinem Aufnahmesteckplatz 50 gelöst werden.

Der erfindungsgemäße Werkzeugträger 18 bietet in der oben beschriebenen Ausgestaltung die Möglichkeit, Werkzeuge mit verschiedenem Anhängestandard an ein und demselben Werkzeugträger 18 anzuhängen, indem die Steckelemente 60, 60' gegeneinander ausgetauscht werden. Die von den Aufnahmesteckplätzen 50 abgelösten Steckelemente 60, 60' können zur Verwahrung auf die Verwahrungssteckplätze 56 gesteckt werden, wo sie dann eine in Längsrichtung ausgerichtete Anordnung annehmen, während die entsprechend von den Verwahrungssteckplätzen 56 genommenen Steckelemente 60, 60' im Austausch auf die Aufnahmesteckplätze 50 gesteckt werden können, an denen sie eine in Querrichtung ausgerichtete Anordnung annehmen (siehe Figuren 2 und 3).
Auch wenn die Erfindung lediglich anhand eines Ausführungsbeispiels beschrieben wurde, erschließen sich für den Fachmann im Lichte der vorstehenden Beschreibung sowie der Zeichnung viele verschiedenartige Alternativen, Modifikationen und Varianten, die unter die vorliegende Erfindung, wie nachstehend beansprucht, fallen.

## Patentansprüche

1. Werkzeugträger (18) für ein Ladefahrzeug (10) oder eine Ladevorrichtung, mit einem Werkzeugträgerrahmen (22) und am Werkzeugträgerrahmen (22) ausgebildeten Werkzeugaufnahmen (20, 20'), **dadurch gekennzeichnet, dass** die Werkzeugaufnahmen (20, 20') als Steckelemente (60, 60') mit einer schlitzförmigen Aussparung (60, 60') ausgebildet und am Werkzeugträgerrahmen (18) Aufnahmesteckplätze (50) mit einem stegförmigen Halteblech (48) ausgebildet sind, wobei die als Steckelemente (60, 60') ausgebildeten Werkzeugaufnahmen (20, 20') auf die Aufnahmesteckplätze (50) aufsteckbar sind, indem die Schlitze (60, 60') das jeweilige Halteblech (48) aufnehmen.

2. Werkzeugträger (18) nach Anspruch 1, **dadurch gekennzeichnet, dass** die an den Aufnahmesteckplätzen (50) aufsteckbaren Steckelemente (60, 60') zur Aufnahme eines Werkzeugs (21) eines ersten oder zweiten Anhängestandards ausgebildet sind.

3. Werkzeugträger (18) nach Anspruch 2, **dadurch gekennzeichnet, dass** die Steckelemente (60, 60') zur Aufnahme eines Werkzeugs (21) eines ersten oder zweiten Anhängestandards durch Steckelemente (60, 60') zur Aufnahme eines Werkzeugs (21) eines zweiten bzw. ersten Anhängestandards austauschbar sind, wobei die Steckelemente (60, 60') zur Aufnahme eines Werkzeugs (21) eines zweiten bzw. ersten Anhängestandards anstelle der Steckelemente (60, 60') zur Aufnahme eines Werkzeugs (21) eines ersten bzw. zweiten Anhängestandards an den Aufnahmesteckplätzen (50) aufsteckbar sind.

4. Werkzeugträger (18) nach einem der Ansprüche 1 bis 3, **dadurch gekennzeichnet, dass** an dem Werkzeugträgerrahmen (22) Verwahrungssteckplätze (56) zur Verwahrung der Steckelemente (60, 60') ausgebildet sind, an denen die Steckelemente (60, 60') zur Aufnahme eines Werkzeugs (21) eines ersten Anhängestandards anordbar sind, wenn die Steckelemente (60, 60') zur Aufnahme eines Werkzeugs (21) eines zweiten Anhängestandards an den Aufnahmesteckplätzen (50) angeordnet sind und umgekehrt.

5. Werkzeugträger (18) nach einem der Ansprüche 2 bis 4, **dadurch gekennzeichnet, dass** an den Steckelementen (60, 60') zur Aufnahme eines Werkzeugs (21) eines ersten oder zweiten Anhängestandards ein u-förmiger Aufnahmeteil (66) zur Aufnahme eines an dem Werkzeug (21) ausgebildeten Einhängebolzens ausgebildet ist.

6. Werkzeugträger (18) nach einem der Ansprüche 2 bis 5, **dadurch gekennzeichnet, dass** an den Steckelementen (60') zur Aufnahme eines Werkzeugs (21) eines ersten oder zweiten Anhängestandards ein bolzenförmiger Aufnahmeteil (66') zur Aufnahme eines an dem Werkzeug (21) ausgebildeten u-förmigen Einhängeteils ausgebildet ist.

7. Werkzeugträger (18) nach einem der Ansprüche 1 bis 6, **dadurch gekennzeichnet, dass** an wenigstens einem Aufnahmesteckplatz (50) ein Halteblech (48) ausgebildet ist, auf das wenigstens ein Steckelement (60, 60') aufsteckbar ist, wobei an dem Steckelement (60, 60') wenigstens eine Aussparung (64, 64') ausgebildet ist, in die das Halteblech (48) einführbar ist.

8. Werkzeugträger (18) nach einem der Ansprüche 1 bis 7, **dadurch gekennzeichnet, dass** an den Aufnahmesteckplätzen (50) ein Riegel (71) zur Verriegelung eines Steckelements (60, 60') ausgebildet ist.

9. Werkzeugträger (18) nach einem der Ansprüche 4 bis 8, **dadurch gekennzeichnet, dass** an den Verwahrungssteckplätzen (56) ein Riegel (58) zur Verriegelung eines Steckelements (60, 60') ausgebildet ist.

10. Ladefahrzeug (10) oder Ladevorrichtung, mit einem Werkzeugträger (18) nach einem der Ansprüche 1 bis 9.

## Claims

1. Tool carrier (18) for a loading vehicle (10) or a loading apparatus, said tool carrier having a tool carrier frame (22) and tool receiving means (20, 20') realized on the tool carrier frame (22), **characterized in that** the tool receiving means (20, 20') are realized as plug-in elements (60, 60') having a slot-shaped recess (60, 60') and receiving plug-in slots (50) having a web-shaped retaining plate (48) are realized on the tool carrier frame (18), wherein the tool receiving means (20, 20') realized as plug-in elements (60, 60') can be plugged into the receiving plug-in slots (50) by virtue of the slots (60, 60') receiving the respective retaining plate (48).

2. Tool carrier (18) according to Claim 1, **characterized in that** the plug-in elements (60, 60') which can be plugged into the receiving plug-in slots (50) are realized for receiving a tool (21) of a first or second attachment standard.

3. Tool carrier (18) according to Claim 2, **characterized in that** the plug-in elements (60, 60') for receiving a tool (21) of a first or second attachment standard are replaceable by plug-in elements (60, 60') for receiving a tool (21) of a second or first attachment standard, wherein the plug-in elements (60, 60') for receiving a tool (21) of a second or first attachment standard can be plugged into the receiving plug-in slots (50) instead of the plug-in elements (60, 60') for receiving a tool (21) of a first or second attachment standard.

4. Tool carrier (18) according to one of Claims 1 to 3, **characterized in that** safekeeping plug-in slots (56) are realized on the tool carrier frame (22) for safekeeping the plug-in elements (60, 60'), on which the plug-in elements (60, 60') for receiving a tool (21) of a first attachment standard can be arranged when the plug-in elements (60, 60') for receiving a tool (21) of a second attachment standard are arranged on the receiving plug-in slots (50) and vice versa.

5. Tool carrier (18) according to one of Claims 2 to 4, **characterized in that** a u-shaped receiving part (66) for receiving a fixing bolt realized on the tool (21) is realized on the plug-in elements (60, 60') for receiving a tool (21) of a first or second attachment standard.

6. Tool carrier (18) according to one of Claims 2 to 5, **characterized in that** a bolt-shaped receiving part (66') for receiving a u-shaped fixing part realized on the tool (21) is realized on the plug-in elements (60') for receiving a tool (21) of a first or second attachment standard.

7. Tool carrier (18) according to one of Claims 1 to 6, **characterized in that** a retaining plate (48), into which the at least one plug-in element (60, 60') can be plugged, is realized at at least one receiving plug-in slot (50), wherein at least one recess (64, 64'), into which the retaining plate (48) can be inserted, is realized on the plug-in element (60, 60').

8. Tool carrier (18) according to one of Claims 1 to 7, **characterized in that** a locking bar (71) for the locking of a plug-in element (60, 60') is realized at the receiving plug-in slots (50).

9. Tool carrier (18) according to one of Claims 4 to 8, **characterized in that** a locking bar (58) for the locking of a plug-in element (60, 60') is realized at the safekeeping plug-in slots (56).

10. Loading vehicle (10) or loading apparatus, having a tool carrier (18) according to one of Claims 1 to 9.

## Revendications

1. Porte-outil (18) pour un véhicule de chargement (10) ou un dispositif de chargement, comprenant un châssis de porte-outil (22) et des logements d'outils (20, 20') réalisés sur le châssis de porte-outil (22), **caractérisé en ce que** les logements d'outils (20, 20') sont réalisés sous forme d'éléments d'enfichage (60, 60') avec un évidement en forme de fente (60, 60') et des emplacements d'enfichage de réception (50) avec une tôle de retenue en forme de nervure (48) sont réalisés sur le châssis de porte-outil (18), les logements d'outils (20, 20') réalisés en tant qu'éléments d'enfichage (60, 60') pouvant être enfichés sur les emplacements d'enfichage de réception (50), par le fait que les fentes (60, 60') reçoivent la tôle de retenue respective (48).

2. Porte-outil (18) selon la revendication 1, **caractérisé en ce que** les éléments d'enfichage (60, 60') pouvant être enfichés sur les emplacements d'enfichage de réception (50) sont réalisés de manière à recevoir un outil (21) d'un premier ou d'un deuxième standard d'accrochage.

3. Porte-outil (18) selon la revendication 2, **caractérisé en ce que** les éléments d'enfichage (60, 60') pour recevoir un outil (21) d'un premier ou d'un deuxième standard d'accrochage peuvent être remplacés par des éléments d'enfichage (60, 60') pour recevoir un outil (21) d'un deuxième ou d'un premier standard d'accrochage, les éléments d'enfichage (60, 60') pour recevoir un outil (21) d'un deuxième ou d'un premier standard d'accrochage pouvant être enfichés sur les emplacements d'enfichage de réception (50) à la place des éléments d'enfichage (60, 60') pour recevoir un outil (21) d'un premier ou d'un deuxième standard d'accrochage.

4. Porte-outil (18) selon l'une quelconque des revendications 1 à 3, **caractérisé en ce que** des emplacements d'enfichage de conservation (56) pour conserver les éléments d'enfichage (60, 60') sont réalisés sur le châssis de porte-outil (22), au niveau desquels peuvent être disposés les éléments d'enfichage (60, 60') pour recevoir un outil (21) d'un premier standard d'accrochage lorsque les éléments d'enfichage (60, 60') pour recevoir un outil (21) d'un deuxième standard d'accrochage sont disposés sur les emplacements d'enfichage de réception (50) et inversement.

5. Porte-outil (18) selon l'une quelconque des revendications 2 à 4, **caractérisé en ce qu'**une partie de réception en forme de U (66) pour recevoir un boulon d'accrochage réalisé sur l'outil (21) est réalisée sur les éléments d'enfichage (60, 60') pour recevoir un outil (21) d'un premier ou d'un deuxième standard d'accrochage.

6. Porte-outil (18) selon l'une quelconque des revendications 2 à 5, **caractérisé en ce qu'**une partie de réception en forme de boulon (66') pour recevoir une partie d'accrochage en forme de U réalisée sur l'outil (21) est réalisée sur les éléments d'enfichage (60') pour recevoir un outil (21) d'un premier ou d'un deuxième standard d'accrochage.

7. Porte-outil (18) selon l'une quelconque des revendications 1 à 6, **caractérisé en ce qu'**une tôle de retenue (48) est réalisée au niveau d'au moins un emplacement d'enfichage de réception (50), sur laquelle peut être enfiché l'au moins un élément d'enfichage (60, 60'), au moins un évidement (64, 64') étant réalisé sur l'élément d'enfichage (60, 60'), dans lequel peut être introduite la tôle de retenue (48).

8. Porte-outil (18) selon l'une quelconque des revendications 1 à 7, **caractérisé en ce qu'**un verrou (71) pour verrouiller un élément d'enfichage (60, 60') est réalisé au niveau des emplacements d'enfichage de réception (50).

9. Porte-outil (18) selon l'une quelconque des revendications 4 à 8, **caractérisé en ce qu'**un verrou (58) pour verrouiller un élément d'enfichage (60, 60') est réalisé au niveau des emplacements d'enfichage de conservation (56).

10. Véhicule de chargement (10) au dispositif de chargement, comprenant un porte-outil (18) selon l'une quelconque des revendications 1 à 9.
